# EUROPÄISCHE PATENTSCHRIFT

(11) **EP 0 228 541 B1**
(45) Veröffentlichungstag und Bekanntmachung des Hinweises auf die Patenterteilung: **16.05.1990**
(21) Anmeldenummer: 86115492.0
(22) Anmeldetag: 07.11.1986
(51) Int. Cl.: B65B 7/06, B65B 51/07

(54) **Vorrichtung zum Verschliessen von gefüllten Säcken**
Apparatus for closing filled bags
Machine pour fermer des sacs remplis

(30) Priorität: 13.12.1985 DE 3544156; 05.05.1986 DE 3615178
(43) Veröffentlichungstag der Anmeldung: 15.07.1987
(73) Patentinhaber: Windmöller & Hölscher, D-49525 Lengerich (DE)
(72) Erfinder: Tetenborg, Konrad, D-4540 Lengerich (DE); Eschmann, Heinz, D-4540 Lengerich (DE)
(74) Vertreter: Gossel, Hans K., Dipl.-Ing.

(56) Entgegenhaltungen:
- DE-A- 2 623 196
- US-A- 2 576 471

## Beschreibung

Die Erfindung betrifft eine Vorrichtung zum Verschließen von gefüllten Säcken nach dem Oberbegriff des Patentanspruchs 1.

Bei einer aus DE-A-26 23 196 bekannten Vorrichtung dieser Art tritt ein Schlupf zwischen durch die aufeinandergelegten Sackränder des gefüllten Sackes gebildeten Sackfahne und den diese ausziehenden Walzen auf, so daß die Sackränder durch die Walzen beschädigt werden und die Oberkanten der ausgezogenen Fahnen sich entsprechend uuhterschiedlicher Füllhöhen auf unterschiedlichen Höhen befinden können. Für die nachfolgenden Bearbeitungsvorgänge ist es daher entweder erforderlich, die überstehenden Fahnen zu besäumen oder aber die Säcke in ihrer Höhenlage auszurichten.

Aufgabe der Erfindung ist es, eine SchließVorrichtung nach dem Oberbegriff des Patentanspruchs 1 zu schaffen, bei der die durch die ausgezogenen Sackränder gebildeten Fahnen eine genau definierte Höhenlage aufweisen.

Erfindugsgemäß wird diese. Aufgabe bei einer Vorrichtung der gattungsgemäßen Art durch die kennzeichnenden Merkmale des Patentanspruchs 1 gelöst.

Bei der erfindungsgemäßen Vorrichtung wird die Sackfahne durch das Vorzugswalzenpaar vorgezogen, ohne daß ein Schlupf zwischen diesem und dem Sackmaterial entsteht. Da die Walzen des Vorzugswalzenpaares stets einen genau definierten Drehwinkel durchlaufen, hat die vorgezogene Fahne immer eine genau definierte Höhenlage, so daß spätere Bearbeitungsvorgänge, wie beispielsweise das Aufbringen eines Reiterbandes, ohne weitere Justierungen oder Besäumungen vorgenommen werden können.

Vorteilhafte Ausgestaltungen der Erfindung sind Gegenstand der Ansprüche 2 bis 5.

Ausführungsbeispiele der Erfindung werden nachstehend anhand der Zeichnung näher erläutert. In dieser zeigt
Fig. 1 eine Seitenansicht der Schließvorrichtung mit einer quer verfahrbaren Nähmaschine zum Anbringen von die Öffnungsränder der gefüllten Säcke verschließenden Nähnähten,
Fig 1 eine Seitenansicht einer zweiten Ausführungsform einer Schließvorrichtung in schematischer Darstellung,
Fig. 2 eine vergrößerte Seitenansicht der Schließvorrichtung nach Fig. 1,
Fig. 3 eine Draufsicht auf die Schließvorrichtung nach Fig. 2 im teilweise auseinandergezogenen Zustand und
Fig. 4 einen Ausschnitt der verfahrbaren Klemmeinrichtung in vergrößerter Darstellung.

In Fig. 1 ist eine Füllstation 1 und eine um die horizontale Querachse 2 rotierende trommelförmige Zuführungseinrichtung 3 mit paarweise über den Umfang verteilten acht Greiferzangen 4 dargestellt, die in der in der DE-PS 26 29 065 beschriebenen Weise ausgestaltet sind, so daß hier auf eine nähere Beschreibung verzichtet wird.

Die paarweise seitlich an der trommelförmigen Zuführungseinrichtung 3 angeordneten Greiferzangen 4 setzen den gefüllten Sack 5 auf das Aufgabeende des Bandförderers 6 ab, wobei der flachgelegte Öffnungsrand des Sackes 5 mit überstehender Fahne von den Greiferzangen 4 waagerecht gehalten ist. In dieser Stellung übernehmen die aus Walzen 7, 8 bestehenden Klemmbacken der zweiten Greifeinrichtung der Nähvorrichtung die flachgelegten Öffnungsränder und klemmen diese an den äußeren Fahnen zwischen sich fest. Anschließend wird der die Walzen 7, 8 tragende Schlitten zusammen mit dem auf dem Förderband 6 transportierten Sack 5 in die Nähposition 10 verfahren. Bei diesem Verfahren schwenken die Walzen 7, 8 gemeinsam um die Achse der unteren Walze 7, so daß in der Nähposition 10 der flachgelegte Öffnungsrand in der dargestellten Weise senkrecht steht. Gleichzeitig führt bei diesem Transport die unter Walze 7 eine Drehbewegung aus, so daß der flachgelegte Öffnungsrand durch die gleichsam ein Transportwalzenpaar bildenden Walzen 7, 8 soweit vorgezogen wird, daß der Randstreifen des Öffnungsrandes lang genug ist, um mit der Nähmaschine II eine die Öffnungsränder verschließende Naht auszuführen, wobei die Öffnungsränder umgeschlagen oder eingerollt werden können und die Nähnaht durch denumgeschlagenen oder eingerollten Bereich ausgeführt wird Das Förderband 6 ist in der dargestellten Weise mit Haltebügeln 12 versehen, die die Säcke 5 stützen und während des Transports in ihrer senkrechten Stellung halten. Der die Walzen 7, 8 lagernde Schlitten ist auf Führungsschienen synchron mit den Säcken 5 von der Absetzposition der Säcke in die Nähposition verfahrbar. Zum Verfahren des Schlittens ist eine von dem Motor 13 angetriebene Spindel 14 vorgesehen. Am Ende des Förderbandes 6 werden die durch Nähnähte geschlossenen Säcke 5 auf das nach folgende Förderband 15 abgeworfen und abtransportiert.

Der die Walzen 7, 8 lagernde Schlitten wird nachstehend anhand der Fig. 3 und 4 näher erläutert. Der Schlitten besteht aus einem durch in Dreiecksform zusammengesetzte Trager gebildeten Rahmen, der über Tragbleche 18 mit nicht dargestellten Gleitbuchsen verbunden ist, die auf zueinander parallelen Führungsstangen 19 geführt sind.

Der horizontale Querträger 20 des Rahmens 17 ist endseitig gabelförmig mit Lagerplatten 21 verschraubt, die mit Lagerbohrungen versehen sind, in denen die Wellenzapfen 22 der Walze 7 drehbar gelagert sind. Auf den äußeren Enden der Wellenzapfen 22 sind die seitlichen Schenkel 23 eines bügelförmigen Rahmens 24 aufgeklemmt, so daß dieser um die Längsachse der Walze 7 verschwenkbar ist. Die seitlichen Schenkel 23 des bügelförmigen Rahmens 24 sind mit Langlöchern 25 versehen, in denen die Wellenzapfen 26 der oberen Walze 8 verschieblich geführt sind. Die Wellenzapfen 26 sind mit den Kolbenstangen 27 von pneumatischen Zylindern 28 verbunden, die ihrerseits in der dargestellten Weise in dem bügelförmigen Rahmen 24 befestigt sind. Durch die Pneumatikzylinder 28 ist die Walze 8 gegen die Walze 7 bewegbar und von dieser abhebbar. Die Walze 8 weist einen Mantel auf, der relativ zu den mit den Kolbenstangen 27 verbundenen Achszapfen 26 frei drehbar ist.

Auf den Wellenzapfen 21 der unteren Walze 7 ist der obere abgewinkelte Arm 30 eines Winkelhebels 31 angeklemmt, der mit dem Ende seines längeren Armes im Gelenk 33 mit der Koppelstange 34 gelenkig verbunden ist, die im Gelenk 35 im Maschinengestell 36 schwenkbar gelagert ist. Der kürzere Arm 30 des Winkelhebels 31 ist in Fig. 4 in Draufsicht erkennbar. Der längere nach untenweisende Arm des Winkelhebels 31 ist in Fig. 4 im Querschnitt erkennbar und durch eine volle Linie und eine gestrichelte Linie angedeutet. Das Gelenk 33 ist in Fig. 4 nur durch eine strichpunktierte Linie angedeutet.

Die Koppelstange 34 ist in der aus Fig. 4 ersichtlichen Weise am Ende eines Bolzens 38 angelenkt, der in der aus Fig. 4 ersichtlichen Weise an dem vertikalen Winkelprofil 39 des Gestells 36 befestigt ist.

Der auf den Zapfen 22 der unteren Walze 7 schwenkbar gelagerte bügelförmige Rahmen 24 ist mit die Hydraulikzylinder 28 halternden U-förmigen Haltestücken 40, 41 versehen. An dem äußeren Ende des Haltestücks 41 ist eine weitere Koppelstange 42 angelenkt, deren anderes Ende an dem Bolzen 44 angelenkt ist, der ebenfalls an dem vertikalen profil 39 des Gestells 36 befestigt ist.

Die Längen der Koppelstangen 34,42 und deren Anlenkpunkte an dem vertikalen Profil 39 des Gestells 36 sowie der Anlenkpunkt der Koppelstange 42 an dem Haltestück 41 des Rahmens 24 und die Längen der Arme des Winkelhebels 31 sind derart gewählt, daß bei einem Verfahren des Schlittens 16 aus der aus den Fig. 1 und 2 ersichtlichen rechten Aufnahmestellung in die aus Fig. 1 ersichtliche Nähposition 10 der bügelförmige Rahmen 24 aus seiner vertikalen Stellung in eine horizontale Stellung verschwenkt wird und die Walze 7 die nur an den äußeren Fahnen erfaßten Öffnungsränder um die gewünschte Länge vorzieht. Die Koppelstange 42 bildet mit dem Rahmen 24 und die Koppelstange 34 mit dem Winkelhebel 31 jeweils ein Koppelstangen-Hebel-Getriebe, durch das einmal der Rahmen 24 zwischen seiner vertikalen Position und seiner waagerechen Stellung verschwenkt wird und zum anderen der unteren Walze 7 die erforderliche Drehung zum Vorzug des flachgelegten Öffnungsrandes erteilt wird. Der erforderliche Antrieb ist jeweils von dem Schlitten 16 abgeleitet.

Der Schlitten 16 ist, wie bereits gesagt, über nicht dargestellte Buchsen auf den Führungsstangen 19 verschieblich, die parallel zu dem Förderband 6 verlaufen. Die Führungsstangen 19 sind an endseitigen Halteplatten 50, 51 befestigt, die parallel zu den Führungsstangen durch die Trägerprofile 52, 53 miteinander verbunden sind. Die Trägerprofile 52, 53 und gegebenenfalls auch auch die Halteplatte 51 sind mit dem vertikalen Profil 39 des Rahmens 36 verbunden. Der Schlitten 16 ist mit einer Spindelmutter 55 fest verbunden, in die die Spindel 14 eingeschaubt ist. Die Spindel 14 ist in der Halteplatte 50 drehbar gelagert. An die Halteplatte 50 ist zusätzlich der Motor 56 angeflanscht, der die Spindel 14 antreibt. Der Motor 56 ist dabei derart gesteuert, daß er den Schlitten 16 synchron mit dem Förderband 6 von der Aufnahmestation in die Nähstation verfährt.

An den vertikalen Profilen 39 ist in der aus Fig. 3 ersichtlichen Weise ein Querträger 60 befestigt, der über Haltestücke 61 die Profile 62, 63 trägt. Die Profile 62, 63 sind endseitig schenkelartig mit Tragblechen 65, 66 verbunden, zwischen denen im Abstand und parallel zueinander Führungsstangen 67, 68 befestigt sind. Auf diesen Führungsstangen 67, 68 ist ein die Nähmaschine 11 tragender Schlitten 70 verfahrbar, der über nicht dargestellte Buchsen auf den Führungsstangen 67, 68 geführt ist. Der Schlitten ist mit einer Spindelmutter versehen, in die die aus Fig. 2 ersichtliche Spindel 72 eingeschraubt ist. Die Spindel wird von dem an das Halteblech 66 angeflanschten Motor 73 angetrieben. Durch den Spindeltrieb ist somit die auf dem Schlitten befestigte Nähmaschine 11 in Querrichtung zu dempörderband 6 verfahrbar, um an die in der Nähposition durch die Walzen 7, 8 fixierten Öffnungsränder die Nähnaht anzubringen.

In Fig. 3 ist das Gestell 36, 39 in auseinandergezogener Stellung dargestellt, wie durch die zweifach gezeigten vertikalen Profile 39 verdeutlicht ist.

In Fig. 2 ist der Sack 5 unmittelbar nach dem Aufsetzen auf das Förderband 6 dargestellt. Die Walzen 7, 8 befinden sich noch im Abstand von der die zangenartigen Greiforgane 4 über ragenden Fahne 75.

Bei dem Ausführungsbeispiel nach Fig. 1a wird der Sack nach dem Befüllen durch die Füllvorrichtung 80 durch nicht dargestellte Greif- oder Halteeinrichtungen auf das Förderband 6 abgesetzt. Die ein Vorzugswalzenpaar bildenden Walzen 7, 8 werden durch eine nicht dargestellte Einrichtung zusammengefahren, so daß sie die senkrecht stehenden und aufeinanderliegenden Öffnungsränder des gefüllten Sackes zwischen sich festklemmen. Auf dem Wege zu der Nähmaschine 11 ziehen die Walzen 7, 8 die aufeinanderliegenden Öffnungsränder so weit vor, daß diese selbst nach einmaligem oder mehrmaligem Umlegen durch eine Nähnaht verschlossen werden können.

Auch bei dem Ausführungsbeispiel nach Fig. 1a sind die Walzen 7, 8 in einem in einer Führung laufenden Schlitten angeordnet, der synchron zu dem Förderband 6 angetrieben ist.

## Patentansprüche

1. Vorrichtung zum Verschließen von gefüllten Säcken die, durch eine Fördereinrichtung (6) von einer Füllstation (1) einer Schließstation (10 übergeben werden, mit einen Maschinengestell (36, 39) mit einer die Öffnungsränder der gefüllten Säcke (5) zangenartig zwischen sich einklemmenden Greifeinrichtung mit einem paar um zur Hauptachse des Sackes (5) senkrechte Achsen drehbarer Walzen (7, 8), die ein Vorzugswalzenpaar bilden und von denen mindestens eine antreibbar ist, und mit einer die die Greifeinrichtung überragenden, flach aufeinanderliegenden Öffnungsränder durch eine Nant verschließenden Schließeinrichtung, dadurch gekennzeichnet, daß die Walzen (7, 8) zur Übernahme der durch die in einer horizontalen Ebene flach aufeinanderliegenden Öffnungsränder gebildeten Fahne (75) in einer vertikalen Ebene übereinander angeordnet sind, daß ein Schlitten zum Verfahren der Walzen zur Verschließstation vorgesehen ist,
daß die in der Übernahmestellung untere Walze (7) im Schlitten (16) drehbar gelagert und die obere Walze (8) in einem Rahmen (24) frei drehbar gelagert ist, der um die Achse (22) der unteren Walze (7) schwenkbar ist, daß auf die Welle (22) der unteren Walze (7) ein Hebel (30, 31) aufgeklemmt ist, der derart über eine Koppelstange (34) mit dem Gestell (36, 39) verbunden ist, daß der mit der Welle (22) fest verbundene Walzenmantel die zwischen den Walzen (7, 8) festgeklemmte Fahne (75) der Öffnungsränder beim Transport in die Schweiß- oder Nähstellung (10) vorzieht, daß die obere Walze (8) in Langlochführungen (25) der Schenkel des Rahmens (24) durch eine Druckmittel-Kolben-Zylinder-Einheit hebbar und gegen die untere walze (7) andrückbar ist und daß der Rahmen (24) derart durch eine Koppelstange (42) mit dem Gestell (36, 39) verbunden ist, daß er beim Verfahren mit dem Schlitten (16) in die Schwei- ßoder Nähstellung (10) in eine waagerechte Stellung geschwenkt wird, so daß in dieser Stellung die Walzen (7, 8) in einer horizontalen Ebene nebeneinander angeordnet sind.

2. Vorrichtung nach Anspruch 1, dadurch gekennzeichnet, daß der Mantel mindestens eine Walze (7, 8) elastisch ausgebildet ist.

3. Vorrichtung nach Anspruch 1 oder 2, dadurch gekennzeichnet, daß mindestens eine der Walzen (7, 8) über ihre Länge entsprechend dem Querschnitt der vorzuziehenden Fahne Bereiche unterschiedlicher Durchmesser aufweist.

4. Vorrichtung nach Anspruch 1 oder 2, dadurch gekennzeichnet, daß mindestens eine der beidenwalzen (7,8) aus gleichachsig im Abstand voneinander gelagerten Teilwalzen besteht, die nur seitlich an den flachliegenden Öffnungsrändern angreifen.

5. Vorrichtung nach einem der Ansprüche 1 bis 4, dadurch gekennzeichnet, daß mindestens eine der Walzen (7, 8) mit einem die Walzenrückdrehung sperrenden Freilauf versehen ist.

## Revendications

1. Machine pour fermer des sacs remplis qui sont transférés par un dispositif transporteur (6) d'un poste de remplissage (1) à un poste de fermeture (10), avec un bâti de machine (36, 39) avec un dispositif preneur serrant à la façon de pinces les bords d'ouverture des sacs (5) remplis à l'aide d'une paire de rouleaux (7, 8) pouvant tourner autour d'axes perpendiculaires à l'axe principal du sac (5) qui forment une Paire de rouleaux d'avancement et dont au moins l'un est entraînable, et avec un dispositif de fermeture fermant par une ligne de joint de fermeture les bords d'ouverture mis à plat l'un sur l'autre faisant saillie au-delà du dispositif preneur, caractérisée en ce que les rouleaux (7, 8) destinés à recevoir la bandelette (75) formée par les bords d'ouverture mis à plat l'un sur l'autre dans un plan horizontal sont disposés l'un au-dessus de l'autre dans un plan vertical, qu'il est prévu un chariot pour déplacer les rouleaux en direction du poste de fermeture, que le rouleau (7) qui se trouve en bas dans la position de réception est monté tournant dans le chariot (16) et le rouleau (8) supérieur est monté tournant librement dans un cadre (24) qui peut pivoter autour de l'axe (22) du rouleau (7) inférieur, que sur l'arbre (22) du rouleau (7) inférieur est calé un levier (30, 31) qui est relié au bâti (36, 39) par une bielle (34) de telle façon que la surface cylindrique du rouleau relié solidairement à l'arbre (22) fait avancer la bandelette (75) des bords d'ouverture coincée entre les rouleaux (7, 8) lors du transport au poste de soudure ou de couture (10), que le rouleau supérieur (8) Peut être soulevé dans des guidages à trou oblong (25) des branches du cadre (24) par un vérin à fluide de pression et être serré contre le rouleau (7) inférieur et que le cadre (24) est relié au b âti (36, 39) par une bielle (42) de telle sorte que, lorsqu'il se déplace avec le chariot (16) au poste de soudure ou de couture (10), il pivote dans une position horizontale de sorte que, dans cette position, les rouleaux (7, 8) sont disposés l'un à côté de l'autre dans un plan horizontal.

2. Machine selon la revendication 1, caractérisée en ce que la surface cylindrique d'au moins l'un des rouleaux (7, 8) est élastique.

3. Machine selon la revendication 1 ou 2, caractérisée en ce qu'au moins l'un des rouleaux (7, 8) présente un diamètre variant sur sa longueur en fonction de la section transversale de la bandelette à faire avancer.

4. Machine selon la revendication 1 ou 2, caractérisée en ce qu'au moins l'un des deux rouleaux (7, 8) est constitué par des rouleaux élémentaires montés coaxialement à une certaine distance l'un de l'autre qui n'agissent que latéralement sur les bords d'ouverture mis à plat.

5. Machine selon une des revendications 1 à 4, caractérisée en ce qu'au moins l'un des deux rouleaux (7, 8) est pourvu d'une roue libre interdisant la rotation inverse du rouleau.

## Claims

1. An apparatus for closing filled bags delivered by a conveyor (6) from a filling station (1) to a closing station (10), with a machine stand (36, 39), with a gripping device gripping the opening edges of the filled bags (5) between themselves in the manner of pliers, with a pair of rollers (7, 8) rotatable round axes perpendicular to the main axis of the bag (5), which rollers form a feeding roller pair and at least one whereof can be driven, and with a closing device surmounting the gripping device closing the opening edges flatly applied to each other by means of a seam, characterized in that the rollers (7, 8) are arranged in a vertical plane on top of one another for taking up the strip (75) formed by the opening edges flatly applied to each other in a horizontal plane, in that provision, is made for a carriage for displacing the rollers to the closing station, in that the roller (7) which is the lower in the take-up position is rotatably mounted in the carriage (16) and in that the upper roller (8) is mounted for free rotation in a frame (24) which can be pivoted round the axis (22) of the lower roller (7), in that a lever (30, 31) is attached to the shaft (22) of the lower roller (7), which lever is connected to the stand (36, 39) via a connecting rod (34) in such a way that the roller periphery fixedly joined to the shaft (22) draws the strip (75) of the opening edges gripped between the rollers (7, 8) forward during the conveyance to the welding or sewing station (10), in that the upper roller (8) mounted in slotted guide ways (25) of the arms of the frame (24) can be lifted and pressed against the lower roller (7) by means of a hydraulic piston cylinder unit, and in that the frame (24) is connected to the stand (36,39) by means of the connecting rod (42) in such a way that on being conveyed with the carriage (16) into the welding or sewing station (10), it is pivoted into a horizontal position, so that in this position the rollers (7, 8) are arranged next to each other in a horizontal plane.

2. An apparatus according to Claim 1, characterized in that the periphery of at least one roller (7, 8) is designed to be elastic.

3. An apparatus according to Claim 1 or 2, characterized in that at least one of the rollers (7, 8) has over its length, zones of varying diameters corresponding to the cross-section of the strip to be drawn forward.

4. An apparatus according to Claim 1 or 2, characterized in that at least one of the two rollers (7, 8) consists of part rollers mounted coaxially at a distance from each other, which only act laterally on the laid flat opening edges.

5. An apparatus according to one of Claims 1 to 4, characterized in that at least one of the rollers (7,8) is provided with a free wheel preventing any reverse roller rotation.
